# EUROPÄISCHE PATENTSCHRIFT

(11) **EP 0 498 077 B1**
(45) Veröffentlichungstag und Bekanntmachung des Hinweises auf die Patenterteilung: **06.03.1996**
(21) Anmeldenummer: 91122255.2
(22) Anmeldetag: 27.12.1991
(51) Int. Cl.: D01H 15/007

(54) **Doppeldraht-Zwirnspindel**
Two-for-one twisting spindle
Broche à retordre à double torsion

(30) Priorität: 04.02.1991 DE 4103286
(43) Veröffentlichungstag der Anmeldung: 12.08.1992
(73) Patentinhaber: Palitex Project-Company GmbH, D-47804 Krefeld (DE)
(72) Erfinder: Nieratschker, Hermann, W-4432 Gronau-Epe (DE)
(74) Vertreter: Sroka, Peter-Christian, Dipl.-Ing.

(56) Entgegenhaltungen:
- DE-A- 2 035 025
- DE-A- 3 243 147
- GB-A- 2 024 878
- GB-A- 2 092 623

## Beschreibung

Die Erfindung betrifft eine Doppeldraht-Zwirnspindel gemäß dem Oberbegriff des Anspruchs 1.

Bei einer Doppeldraht-Zwirnspindel wird der Faden in der Regel von der stillstehenden Lieferspule nach oben abgezogen, in das obere Ende des Fadeneinlaufrohres eingeführt, nach unten umgelenkt und dabei durch das Fadenführungsrohr zum Spindelrotor hindurchgeführt, den er durch den Fadenleitkanal bzw. Fadenaustrittskanal der Fadenspeicherscheibe in radialer Richtung verläßt. Von der Austrittsstelle an wird der Faden in Form eines um die Lieferspule rotierenden Ballons nach oben geführt. Durch ein Fadenleitorgan oder eine Fadenführungsöse erhält der Fadenballon seine obere Begrenzung. Der Faden gelangt weiter über eine Voreilrolle zum Changierfadenführer und von dort zur Aufwickelspule, die in der Regel von einer Reibwalze angetrieben wird.

Zum Einfädeln bzw. Durchfädeln eines Fadens durch die Spindel sind im Bereich der Spindelhohlachse angeordnete, druckluftbetätigte Einfädelvorrichtungen bekannt, mit denen der Faden durch Injektorwirkung in die Spindelhohlachse eingesaugt und von dem Druckluftstrahl durch den Fadenleitkanal der Fadenspeicherscheibe hindurchgefordert wird.

Um die Einfädelvorrichtung wirksam werden zu lassen, ist es erforderlich, der Injektordüse Druckluft durch Druckluftkanäle zuzuführen. So ist es beispielsweise gemäß der DE-PS 24 61 796 bekannt, die Druckluft durch ortsfeste Spindelteile hindurchzuführen, indem der Druckluftkanal als Bestandteil des stationären Spulentopfes von dessen Außenumfang zur Injektordüse geführt ist, wobei der Druckluftkanal einen radial durch den Spulentopfboden verlaufenden Abschnitt aufweist, an den sich ein durch die Spulentopfhohlnabe verlaufender Abschnitt anschließt. Gemäß der DE-PS 20 35 025 oder der DE-PS 30 12 427 ist es auch bekannt, die Injektordüse zentral im Bereich der Fadenspeicherscheibe anzuordnen, wobei die Druckluftleitung bzw. der Druckluftkanal zentrisch durch den Wirtel hindurchgeführt ist. Bei einer derartigen Ausgestaltung ist im Bereich der Druckluftleitung ein Kupplungsstück zwischen einem stationären und einem rotierenden Teil erforderlich.

Bei einer Doppeldraht-Zwirnspindel gemäß dem Oberbegriff griff des Patantanspruchs 1 ist es zum pneumatischen Ein- bzw. Durchfädeln eines Fadens durch die Spindelhohlachse und die Fadenspeicherscheibe erforderlich, im Bereich der für die Stabilisierung des Zwirnprozesses erforderlich Fadenbremse einen freien Fadendurchlaufweg zu schaffen, indem zum Beispiel bei einer Kapselbremse die Bremspatrone von den beiden sie abstützenden Bremsflächenringen freigegeben wird, wodurch beide Durchgänge der Bremsflächenringe freigelegt werden.

Eine dem Oberbegriff des Patentanspruchs 1 entsprechende Anordnung ist in der DE-PS 28 30 265 (Figuren 6 und 7) beschrieben. Bei den gegebenen baulichen Abmessungen einer entsprechenden Fadenbremse sind die durch Injektorwirkung erzeugten Saug- bzw. Unterdruckkräfte relativ gering, so daß der den einen Bremsflächenring umfassende Kolben, der zwecks Freigabe der Bremspatrone durch die von dem Unterdruck erzeugte Kraft verstellt wird, nur mit kleinstmöglichen Reibkräften gegen die Zylinderwand abgestützt sein darf. Im praktischen Fall müssen die Rückstellelemente zum Zurückstellen des Kolbens genau auf die gegebenenen Stellkräfte respektive die Federkraft der Kapsel abgestimmt sein. Hier sind jedoch durch den maximal mittels des Injektors erzielbaren Unterdruck Grenzen gesetzt. Die Rückstellkraft auf den Kolben mit dem unteren Bremsflächenring muß groß gegenüber der Kapselkraft sein. Ähnliche Verhältnisse liegen bei einer in der GB-A-2 092 623 behandelten Anordnung vor, bei der die Funktion des Kolbene von einer Membran Übernommen ist. Der Erfindung liegt die Aufgabe zugrunde, eine Doppeldraht-Zwirnspindel gemäß dem Oberbegriff des Patentanspruchs 1 so zu gestalten, daß der durch die Injektorwirkung erzeugte Unterdruck zuverlässig zum Lüften bzw. Öffnen der Fadenbremse ausreicht.

Zur Lösung dieser Aufgabe dienen die Merkmale gemäß dem Kennzeichen des Patentanspruchs 1.

Wenn der Fadeneinfädelvorrichtung, d.h. dem Injektorrohr bzw. der Injektordüse, der Fadeneinfädelvorrichtung Druckluft zugeführt wird, wird oberhalb der Injektordüse bzw. des Injektorrohres ein Unterdruck erzeugt, der sich in den Raum unterhalb des unteren Bremsflächenringes fortsetzt, so daß - da im Bremsengehäuse bzw. im Bremspatronenraum der atmosphärische Druck herrscht - infolge der Druckdifferenz der den unteren Bremsflächenring umfassende Kolben in Richtung des Injektors gezogen wird. Nach einer gewissen Abwärtsbewegung des Kolbens kommt es zur einer Trennung zwischen dem Bremsflächenring und der Bremskapsel bzw. Bremspatrone. Dadurch kann um die Bremspatrone herum Außenluft in das Bremsengehäuse einströmen, die einerseits als erwünschte Durchfädelluft den durchzufädelnden Faden mitreißt, dadurch jedoch andererseits die auf den Kolben wirksame Unterdruck- bzw. Saugkraft vermindert.

Aufgrund des erfindungsgemäß verwendeten Mehrkolbensystems, und zwar entweder als Doppelkolben gemäß Anspruch 2 oder als Dreifachkolben gemäß Anspruch 3 werden die auf das Kolbensystem wirkenden Kräfte vervielfacht, so daß während der Druckluftzufuhr zu der Fadeneinfädelvorrichtung stets ein sicheres Öffnen bzw. Lüften der Fadenbremse gewährleistet ist.

Die Erfindung wird im folgenden anhand der Zeichnung näher beschrieben.
Figur 1zeigt in schematischer Darstellung eine Seitenansicht einer Doppeldreht-Zwirnspindel;
Figur 2 zeigt einen Axialschnitt der Spindelhohlachse mit sich in Betriebsstellung befindender Fadenbremse;
Figur 3 zeigt einen Axialschnitt der Spindelhohlachse mit geöffneter bzw. gelüfteter Fadenbremse, und
Figur 4 zeigt einen Axialschnitt einer Spindelhohlachse mit einer abgewandelten Ausführungsform der Fadenbremse und der Fadeneinfädelvorrichtung.

Die erfindungsgemäße Doppeldraht-Zwirnspindel besteht aus dem Wirtel 1, dem Drehteller 2 mit Fadenspeicherscheibe 3 und dem stationären Spulentopf mit Ablauf-bzw. Lieferspule 5. Der Spulentopf 4 besteht aus dem Spulentopfmantel 6, dem Spulentopfboden 7 und der in den Figuren 2 und 4 dargestellten Spulentopfhohlnabe 8. Der Spulentopf ist mit nicht dargestellten Magneten versehen, die mit außerhalb der Spindel stationär angeordneten Magneten zusammenwirken, um den Spulentopf 4 zu arretieren. Der Spulentopf 4 ist mittels Lagern 9 (Fig. 2) bzw. 10, 11 (Fig. 4) auf dem Spindelrotor 12 gelagert.

Der Spulentopfboden 7 ist bei der Ausführungsform gemäß Figur 2 mit einem radial verlaufenden Druckluftkanal 13 versellen, an den ein Druckluftanschluß 14 (Fig. 1) seitlich herangestellt werden kann, der über einen Schaltkasten 15 an eine schematisch dargestellte Druckluftquelle 16 angeschlossen ist.

An das innere Ende des radial verlaufenden Druckluftkanals 13 schließt sich ein ringförmiger Druckluftkakanal 17 an, der durch die Spulentopfhohlnabe 8 verläuft und zu einer Injektordüse 19 führt, die unmittelbar oberhalb des Spindelrotors 12 angeordnet und zur Fadenspeicherscheibe 3 gerichtet ist. Die Injektordüse 19 besteht aus einem zentral in die Spulentopfhohlnabe 8 eingesetzten Rohrstück 22, das einerseits an den Druckluftkanal 17 angeschlossen ist und andererseits nach unten zum Spindelrotor 12 gerichtet ist. In das Rohrstück 22 ragt von oben her ein einen Ringspalt freilassender Rohrstutzen 20, der in der unteren Verlängerung des Fadeneinlaufrohres 21 bzw. des stationären Teils der Spindelhohlachse liegt.

Auf die an ihrem oberen Ende eine Zylinderkammer 8.1 bildende Spulentopfhohlnabe 8 ist eine Aufsteckhülse 23 aufgesteckt, deren oberes Ende durch eine zentrale Zylinderstirnwand 24 verschlossen ist. Die Aufsteckhülse 23 ist an ihrem oberen Ende mit seitlichen Luftöffnungen 25 versehen, die in die Zylinderkammer 8.1 münden.

Auf die mit einer Zylinderbuchse 24.1 versehene Zylinderstirnwand 24 ist ein Zylindergehäuse 26 aufgesetzt, welches eine das Bremsengehäuse bildenden, weitere Zylinderkammer 26.1 begrenzt. In diesem Zylindergehäuses 26 ist eine im wesentlichen kapselförmige Bremspatrone 27 untergebracht, die gegen einen oberen, stationären Bremsflächenring 28 und gegen einen unteren, axial verschieblichen Bremsflächenring 29 anliegt. Der obere Bremsflächenring 28 ist in eine am unteren Ende des Fadeneinlaufrohres 21 angebrachte Zylinderbuchse 21.1 eingesetzt. Der untere Bremsflächenring 29 ist in einen eine abgestufte Bohrung aufweisenden Kolben 30 eingesetzt, der mittels eines Dichtringes 31 abdichtend in der Zylinderkammer 26.1 geführt ist. Der Kolben 30 wird in der in Figur 2 dargestellten wirksamen Betriebstellung der Fadenbremse in seiner oberen Stellung von einer beispielsweise durch eine Schraubenfeder 32 erzeugten Rückstellkraft gehalten; diese Feder ist zwischen der Unterseite des Kolbens 30 und der Oberseite der Zylinderstirnwand 24 abgestützt.

An den Kolben 30 ist ein in der Verlängerung des unteren Bremsflächenringes 29 liegendes Rohr 33 angeschlossen, das über mindestens eine seitliche Öffnung 33.1 mit der Zylinderkammer 26.1 in Verbindung steht. Das Rohr 33 ist mittels einer in die zentrale Öffnung der Zylinderstirnwand 24 eingesetzten Dichtung 34 abdichtend durch die Zylinderstirnwand 24 hindurchgeführt und trägt im Bereich seines unteren Endes einen zweiten Kolben 35, der mittels der Dichtung 36 abdichtend in der unteren Zylinderkammer 8.1 geführt ist.

Wenn zum Zwecke der Fadendurchfädelung der Injektor durch die Druckluftkanäle 13 und 17 mit Druckluft beaufschlagt wird, die in Richtung der Pfeile f₁, f₂ und f₃ strömt, wird in dem Kammer- und Kanalsystem oberhalb des Injektors ein Unterdruck bzw. eine Saugströmung aufgebaut. Dieser einerseits auf die Unterseite des zweiten Kolbens 35 und anderseits durch das Rohr 33 und die seitlichen Öffnungen 33.1 auf die Unterseite des ersten Kolbens 30 wirkende Unterdruck- bzw. Saugkraft bewirkt, daß die beiden Kolben zusammen mit dem Rohr 33 in die in Figur 3 dargestellte Stellung nach unten gezogen werden, wodurch die Bremspatrone 27 von den beiden Bremsflächenringen 28 und 29 freigegeben wird.

In die das Bremsengehäuse bildene Zylinderkammer 26.1 ist eine Halte- bzw. Fangrichtung vorzugsweise in Form von mindestens drei strahlenförmig nach innen gerichteten Stütznocken 37 eingesetzt, die dazu dienen, einen radial nach außen vorspringenden Bund 27.1 der Bremspatrone 27 über einen Teilbereich des Bremspatronenumfanges abzustützen, wenn der untere Bremsflächenring 29 nach unten verschoben ist und die Bremspatrone 27 unter dem Einfluß der Schwerkraft nach unten fällt. Bei dem in Figur 3 dargestellten geöffneten bzw. gelüfteten Zustand der Fadenbremse besteht ein freier Durchgang für den Faden F zwischen dem Fadeneinlaufrohr 21 und dem durch den Spindelrotor 12 zur Fadenspeicherscheibe führende Kanal, so daß ein an das obere Ende des Fadeneinlaufrohres gehaltener Faden F angesaugt und von dem hinter dem Injektor wirksamen Druckluftstrahl in Richtung des Pfeiles f₄ durch den Fadenleitkanal der Fadenspeicherscheibe hindurchbefördert wird.

Wenn nach Beendigung der Fadendurchfädelung die Druckluftströmung unterbrochen wird, wird das Kolbensystem und damit auch der untere Bremsflächenring 29 mittels der Rückstellfeder 32 wieder in die in Figur 2 dargestellte Betriebsstellung zurückgestellt.

Bei der in Figur 4 dargestellten Doppeldraht-Zwirnspindel ist eine Injektordüse 40 zentrisch in die Fadenspeicherscheibe 3 eingesetzt. Dieser Injektordüse 40 wird durch einen durch den Spindelwirtel 1 hindurchgeführten Druckluftkanal 1.1 von einer schematisch dargestellten Druckluftquelle 41 mit Druckluft versorgt, und zwar in der beispielsweise in den DE-PS en 20 35 025 bzw. 30 12 427 beschriebenen Weise. Die Injektordüse ist so angeordnet, daß dann, wenn sie mit Druckluft beaufschlagt wird, ein Druckluftstrahl in den radial gerichteten Fadenleitkanal 3.1 der Fadenspeicherscheibe 3 eintritt, derart, daß in dem axial durch den Spindelrotor 12 hindurchgeführten Kanal 12.1 ein nach oben bis zur Fadenbremse wirksamer Unterdruck bzw. Saugluftstrom aufgebaut wird, um die Fadenbremse in der in Figur 4 dargestellten Weise zu öffnen bzw. zu lüften.

Bei der Ausführungsform gemäß Figur 4 ist das Kolbensystem als Dreifach-Kolben ausgestaltet. Zu diesem Zweck ist das Rohr 33 über den zweiten Kolben 35 hinaus um einen weiteren Rohrabschnitt 33.2 verlängert, der über mindstens eine seitliche Öffnung 33.3 unterhalb des Kolbens 35 mit der diesen Kolben aufnehmenden Zylinderkammer 42 in Verbindung steht. Dieser Rohrabschnitt 33.2 ist abdichtend in einer Zylinderstirnwand 43 geführt. Der Rohrabschnitt 33.2 trägt an seinem unteren Ende einen dritten Kolben 44, der abdichtend in einer dritten Zylinderkammer 45 verschiebbar ist, in die oberhalb des dritten Kolbens 44 mindestens eine Luftöffnung 46 mündet.

Der Boden der unteren Zylinderkammer 45 weist eine zentrale Öffnung auf, um das Rohr 33 mit dem axialen Kanal 12.1 des Spindelrotors 12 zu verbinden.

Wenn zum Zwecke der Fadendurchfädelung die Injektordüse 40 mit Druckluft beaufschlagt wird, baut sich in der Spindelhohlachse ein in Richtung des Pfeiles f₅ wirksamer Unterdruck bzw. Saugluftstrom auf, der eine Abwärtsbewegung des Dreifach-Kolbens 30, 35, 44 und damit des unteren Bremsflächenringes 29 zur Folge hat, so daß in der in Verbindung mit den Figuren 2 und 3 beschriebenen Weise ein an das obere Ende des Fadeneinlaufrohres 21 gehaltener Faden F in der dargestellten Weise durch die Spindel hindurchgefädelt werden kann. Die Rückstellung des Dreifach-Kolbens und damit des unteren Bremsflächenringes 29 in die Betriebsstellung erfolgt mittels der Rückstellfeder 32.

## Patentansprüche

1. Doppeldraht-Zwirnspindel mit einer druckluftbetätigten Fadeneinfädelvorrichtung, von der der Faden (F) durch Injektorwirkung in das Fadeneinlaufrohr (21) eingesaugt und von dem Druckluftstrahl durch den Fadenleitkanal (3.1) der Fadenspeicherscheibe (3) hindurch gefördert wird, und mit einer im Bereich der Spindelhohlachse angeordneten Fadenbremse, hei der in einem Bremsengehäuse (26.1) eine im wesentlichen kapselförmige Bremspatrone (27) gegen obere und untere Bremsflächenringe (28, 29) anliegt, von denen der letztere (29) einen Teil eines ersten Kolbens (30) bildet, der unter dem Einfluß des durch die Injektorwirkung erzeugten Unterdruckes bzw. Saugluftstromes gegen eine Rückstellkraft abdichtend innerhalb des eine erste Zylinderkammer bildenden Bremsengehäuses (26.1) axial verschiebbar ist, um die Bremspatrone (27) freizugeben, der zu ihrer Halterung in einer die Durchgänge der Bremsflächenringe (28, 29) freigebenden Zwischenstellung eine Haltevorrichtung (37) zugeordnet ist, dadurch gekennzeichnet, daß an den unteren Bremsflächenring (29) koaxial zu diesem mindestens ein weiterer Kolben (35; 44) angeschlossen ist, der abdichtend in einer von der ersten Zylinderkammer (26.1) getrennten zweiten Zylinderkammer (8.1; 42; 45) geführt ist, die zum Druckausgleich eine Luftöffnung (25; 46; 47) nach außen besitzt und mit der ersten Zylinderkammer (26.1) so in Verbindung steht, daß der Unterdruck auf die Unterseiten beider Kolben wirksam ist.

2. Doppeldraht-Zwirnspindel nach Anspruch 1, dadurch gekennzeichnet, daß an den ersten Kolben (30) ein in der Verlängerung des unteren Bremsflächenringes (29) liegendes Rohr (33) angeschlossen ist, das über mindestens eine seitliche Öffnung (33.1) mit dem den Kolben (30) aufnehmenden Zylinderraum (26.1) in Verbindung steht und abdichtend in einer Zylinderstirnwand (24) der Zylinderkammer (26.1) geführt ist und das den zweiten Kolben (35) trägt, und daß die Luftöffnung (25; 46; 47) in die zweite Zylinderkammer (8.1; 42; 45) zwischen der Zylinderstirnwand (24) und der Oberseite des zweiten Kolbens (35) mündet.

3. Doppeldraht-Zwirnspindel nach Anspruch 2, dadurch gekennzeichnet, daß das Rohr (33) über den zweiten Kolben (35) hinaus einen weiteren Rohrabschnitt (33.2) aufweist, der über mindestens eine seitliche Öffnung (33.3) mit der zweiten Zylinderkammer (42) in Verbindung steht und abdichtend in einer Zylinderstirnwand (43) der zweiten Zylinderkammer geführt ist, und der an seinem unteren Ende einen dritten Kolben (44) trägt, der abdichtend in einer dritten Zylinderkammer (45) verschiebbar ist, in die oberhalb des dritten Kolbens (44) mindestens eine Luftströmung (46) mündet.

4. Doppeldraht-Zwirnspindel nach Anspruch 2 oder 3, dadurch gekennzeichnet, daß die Fadeneinfädelvorrichtung oberhalb des Spindelrotors (12) im Bereich der ortsfest gehaltenen Spindelhohlachse angeordnet ist, und daß ein zum Injektorrohr bzw. der Injektordüse (19) der Fadeneinfädelvorrichtung führender, an eine Druckluftquelle anschließbarer Druckluftkanal vorgesehen ist, der einen radial durch den Spindeltopfboden (7) der Doppeldraht-Zwirnspindel verlaufenden Druckluftkanalabschnitt (13) aufweist, an den sich ein durch die Spindeltopfhohlnabe (8) verlaufender Druckluftkanalabschnitt (17) anschließt.

5. Doppeldraht-Zwirnspindel nach Anspruch 2 oder 3, dadurch gekennzeichnet, daß die Fadeneinfädelvorrichtung zentral in der Fadenspeicherscheibe (3) angeordnet und mit ihrer Ausströmöffnung in den radial verlaufenden Fadenspeicherscheiben-Leitkanal (3.1) gerichtet ist, und daß der zur Injektordüse (40) führende Druckluftkanal (1.1) zentrisch von unten her durch den Spindelwirtel (1) hindurchgeführt ist.

6. Doppeldraht-Zwirnspindel nach Anspruch 2 oder 3, dadurch gekennzeichnet, daß die Bremspatronen-Haltevorrichtung in das das Bremsengehäuse bildende Zylindergehäuse (26) eingesetzt ist und strahlenförmig nach innen gerichtete Stütznocken (37) zum Abstützen der einen radial nach außen vorspringenden Bund (27.1) aufweisenden Bremspatrone (27) enthält.

## Claims

1. Two-for-one twisting spindle having a compressed-air-operated yarn-threading device by which the yarn (F) is drawn by means of injector action into the yarn inlet pipe (21) and is conveyed by the jet of compressed-air through the yarn-guiding channel (3.1) of the yarn storage disc (3), and having a yarn brake located in the region of the hollow spindle shaft, in the case of which in a brake housing (26.1) a substantially capsule-shaped brake cartridge (27) rests against upper and lower brake surface rings (28, 29), of which the latter (29) forms a part of a first plunger (30) which, under the influence of the partial vacuum or stream of suction air produced by the injector action, can be axially displaced against a restoring force in a sealing capacity within the brake housing (26.1) forming a first cylinder chamber, in order to release the brake cartridge (27), to which a holding device (37) is allocated for fixing it in an intermediate position releasing the connecting passages of the brake surface rings (28, 29), characterized in that at least one further plunger (35; 44) is connected to the lower brake surface ring (29) so as to be coaxial with this, this further plunger being guided in a sealing capacity into a second cylinder chamber (8.1; 42; 45) separated from the first cylinder chamber (26.1), the second cylinder chamber having an air opening (25; 46; 47) towards the outside for pressure compensation and communicating with the first cylinder chamber (26.1) so that the partial vacuum acts on the undersides of both plungers.

2. Two-for-one twisting spindle according to Claim 1, characterized in that a pipe (33) lying in the extension of the lower brake surface ring (29) is connected to the first plunger (30), and this pipe (33) communicates by way of at least one lateral opening (33.1) with the cylinder space (26.1) accommodating the plunger (30) and is guided in a sealing capacity into a cylinder end wall (24) of the cylinder chamber (26.1) and carries the second plunger (35), and in that the air opening (25; 46; 47) opens into the second cylinder chamber (8.1; 42; 45) between the cylinder end wall (24) and the upper side of the second plunger (35).

3. Two-for-one twisting spindle according to Claim 2, characterized in that the pipe (33) has a further section of piping (33.2) beyond the second piston (35), this further section of piping communicating by way of at least one lateral opening (33.3) with the second cylinder chamber (42) and being guided in a sealing capacity into a cylinder end wall (43) of the second cylinder chamber, and bearing on its lower end a third plunger (44) which is displaceable in sealing capacity in a third cylinder chamber (45), into which at least one current of air (46) flows in above the third plunger (44).

4. Two-for-one twisting spindle according to Claim 2 or 3, characterized in that the yarn-threading device is located above the spindle rotor (12) in the region of the stationary hollow spindle shaft, and in that a compressed-air channel is provided, which leads to the injector pipe or injector nozzle (19) of the yarn-threading device and can be connected to a compressed-air source, this compressed-air channel having a compressed-air channel section (13) which runs radially through the base (7) of the spindle pot of the two-for-one twisting spindle and links up with a compressed-air channel section (17) which runs through the hollow hub (8) of the spindle pot.

5. Two-for-one twisting spindle according to Claim 2 or 3, characterized in that the yarn-threading device is located centrally in the yarn storage disc (3) and is arranged with its outlet opening into the guiding channel (3.1) running radially through the yarn storage disc, and in that the compressed-air channel (1.1) leading to the injector nozzle (40) is made to run centrally from below through the spindle whorl (1).

6. Two-for-one twisting spindle according to Claim 2 or 3, characterized in that the brake-cartridge holding device is inserted in the cylinder housing (26) forming the brake housing and comprises supporting cams (37) pointing radially inwards for supporting the brake cartridge (27) which has a rim (27.1) projecting radially outwards.

## Revendications

1. Broche de retordage à double torsion, avec un dispositif d'enfilage de fil actionné par de l'air comprimé, d'où le fil (F) est aspiré, sous une action d'injecteur, dans le tube d'introduction de fil (21) et est transporté, par le jet d'air comprimé, à travers le canal de guidage de fil (3.1) du disque de stockage de fil, et avec un frein à fil disposé dans la zone de l'axe creux de la broche, dans laquelle, dans un carter de frein (26.1), une cartouche de freinage (27) sensiblement en forme de capsule appuie contre des anneaux de surface de freinage supérieur et inférieur (28, 29), dont le dernier (29) constitue une partie d'un premier piston (30) qui est déplaçable axialement sous l'action de la dépression ou du courant d'air d'aspiration, produit par l'action d'injecteur, à l'encontre d'une force de rappel, le déplacement se faisant avec effet d'étanchéité à l'intérieur du carter de frein (26.1) constituant une première chambre cylindrique, afin de libérer la cartouche de freinage (27) à laquelle est associé un dispositif de maintien (37) destiné à assurer sa fixation dans une position intermédiaire où il y a libération des passages des anneaux de surface de freinage (28, 29), caractérisée par le fait qu'à l'anneau de surface de freinage inférieur (29) est raccordé coaxialement au moins un piston (35 ; 44) supplémentaire qui est guidé avec étanchéité dans une deuxième chambre cylindrique (8.1 ; 42 ; 45) séparée de la première chambre cylindrique (26.1) et ayant une ouverture d'aération (25 ; 46 ; 47) vers l'extérieur destinée à assurer l'équilibrage de pression et reliée à la première chambre cylindrique (26.1) de manière que la dépression agisse sur les faces inférieures des deux pistons.

2. Broche de retordage à double torsion selon la revendication 1, caractérisée par le fait qu'au premier piston (30) est raccordé un tube (33) placé dans le prolongement du premier anneau de surface de freinage inférieur (29) et relié par au moins une ouverture latérale (33.1) à l'enceinte cylindrique (26.1) logeant le piston (30) et étant guidé avec étanchéité dans une paroi frontale cylindrique (24) de la chambre cylindrique (26.1) et portant le deuxième piston (35) et l'ouverture d'aération (25 ; 46 ; 47) débouche dans la deuxième chambre cylindrique (8.1 ; 42 ; 45) entre la paroi frontale cylindrique (24) et la face supérieure du deuxième piston (35).

3. Broche de retordage à double torsion selon la revendication 2, caraciérisée par le fait que le tube (33) présente, au-dessus du deuxième piston (35), un deuxième tronçon tubulaire (33.2) qui est relié par au moins une ouverture latérale (33.3) à la deuxième chambre cylindrique (42) et qui est guidé avec étanchéité dans une paroi frontale cylindrique (43) de la deuxième chambre cylindrique et portant à son extrémité inférieure un troisième piston (44) déplaçable avec étanchéité dans une troisième chambre cylindrique (45) dans laquelle, au-dessus du troisième piston (44), débouche une ouverture d'aération (46).

4. Broche de retordage à double torsion selon la revendication 2 ou 3, caractérisée par le fait que le dispositif d'enfilage de fil est disposé au-dessus du rotor de broche (12) dans la zone de l'axe creux maintenu localement fixe de la broche et un canal d'air comprimé pouvant être raccordé à une source d'air comprimé menant au tube d'injecteur ou buse d'injecteur (19) du dispositif d'enfilage de fil présentant une section de canal d'air comprimé (13) s'étendant radialement à travers le fond de pot de broche (7) de la broche de retordage à double torsion, section (13) à laquelle se raccorde une section de canal d'air comprimé (17) s'étendant à travers l'axe creux de pot de broche (8).

5. Broche de retordage à double torsion selon la revendication 2 ou 3, caractérisée par le fait que le dispositif d'enfilage de fil est disposé centralement dans le disque de stockage de fil (3) et est orienté par son ouverture de sortie d'écoulement dans le canal de guidage (3.1) du disque de stockage de fil s'étendant radialement et le canal d'air comprimé (1.1) menant à la buse d'injecteur (40) s'étend centralement depuis le bas à travers la noix de broche (1).

6. Broche de retordage à double torsion selon la revendication 2 ou 3, caractérisée par le fait que le dispositif de maintien de cartouche de freinage est inséré dans le carter cylindrique (26) constituant le carter de frein et contient des cames d'appui (37) s'étendant comme des rayons vers l'intérieur, destinées à assurer l'appui de la cartouche de freinage (27) présentant une collerette (27.1) faisant saillie radialement vers l'extérieur.
